# EUROPÄISCHE PATENTSCHRIFT

(11) **EP 1 417 043 B1**
(45) Veröffentlichungstag und Bekanntmachung des Hinweises auf die Patenterteilung: **02.08.2006**
(21) Anmeldenummer: 01969211.0
(22) Anmeldetag: 13.08.2001
(51) Int. Cl.: B07C 3/00, B65H 33/04, B65H 39/10

(54) **VERFAHREN UND VORRICHTUNG ZUM KENNZEICHNEN VON STAPELABSCHNITTEN**
METHOD AND DEVICE FOR IDENTIFYING STACK SECTIONS
PROCEDE ET DISPOSITIF D'IDENTIFICATION DE SECTIONS D'EMPILEMENT

(43) Veröffentlichungstag der Anmeldung: 12.05.2004
(73) Patentinhaber: SIEMENS AKTIENGESELLSCHAFT, 80333 München (DE)
(72) Erfinder: ZIMMERMANN, Armin, 78464 Konstanz (DE)
(86) Internationale Anmeldenummer: PCT/DE2001/003001
(87) Internationale Veröffentlichungsnummer: WO 2003/015938

(56) Entgegenhaltungen:
- EP-A- 0 885 828
- US-A- 5 096 176
- PATENT ABSTRACTS OF JAPAN vol. 2000, no. 23, 10. Februar 2001 (2001-02-10) & JP 2001 151404 A (TOPPAN FORMS CO LTD), 5. Juni 2001 (2001-06-05)

## Beschreibung

Die Erfindung betrifft ein Verfahren und eine Vorrichtung zum Kennzeichnen von Stapelabschnitten von in Sortiermaschinen nach der Verteilreihenfolge sortierten Sendungen.

Bei Sortiervorgängen von Sendungen mit entsprechenden Sortiermaschinen, bei denen die Sendungen nach der Verteilreihenfolge sortiert werden, mit dem Ergebnis, dass Sendungsstapel gebildet werden, welche dann manuell in der Verteilreihenfolge vom Bedienpersonal neu formiert bzw. in Behälter verbracht werden, ist es notwendig, Abschnitte des Gesamtstapels zu kennzeichnen, um die Neuformierung zu ermöglichen und um den Verteilablauf rationell und sicher zu gestalten. Gekennzeichnet werden in diesem Zusammenhang die Stapelabschnitte für die jeweiligen Zusteller und/oder die Stapelabschnitte für die verschiedenen Haltepunkte der Verteilreihenfolge.

Bisher werden für die Kennzeichnung der Stapelabschnitte Trennkarten verwendet, die höher als das zu verarbeitende Sendungsspektrum und maschinell verarbeitbar sind.

Sie werden dann mit den zu sortierenden Sendungen in die Sortiermaschine eingegeben, die beispielsweise in einem 3-Durchlauf-Gangfolgesortierprozess in die Verteilreihenfolge z.B. für 4 Zusteller gebracht werden (Im 1. Durchlauf wird auf die Einerstelle, im 2. Durchlauf auf die Zehnerstelle und im 3. Durchlauf auf die Hunderterstelle sortiert). Am Ende des Sortiervorganges stehen die Trennkarten zwischen den im Sortierplan festgelegten Bereichen der einzelnen Zusteller. Genauso können die Trennkarten zur Kennzeichnung der Sendungen für die einzelnen Haltepunkte zwischengefügt werden. Bei der Verwendung der Trennkarten treten folgende Nachteile auf:
■ Die Trennkarten müssen bereitgestellt werden, aus nicht mehr zu bearbeitenden Stapeln aussortiert werden, geordnet werden und an den Anfang oder das Ende eines Sortierlaufes in die Stoffeingabe eingelegt werden.
■ Das Verteilen der Trennkarten kostet Zeit und verringert damit den Maschinendurchsatz.
■ Die Trennkarten verschleißen und müssen regelmäßig erneuert werden.
■ Die Trennkarten erhöhen die zu transportierende Masse teilweise erheblich, was besonders kritisch für den Zusteller bei der Kennzeichnung von dessen Haltepunkten ist.
■ Die Trennkarten müssen vom Zusteller ins Postamt zurückgeführt werden.

Der in den Ansprüchen 1 und 8 angegebenen Erfindung liegt die Aufgabe zugrunde, Abschnitte von mit einer Sortiermaschine nach der Verteilreihenfolge sortierten Sendungsstapeln, ohne die Verwendung mitzusortierter Trennkarten zu kennzeichnen.

Erfindungsgemäß wird dies durch die automatische Kennzeichnung der letzten oder der ersten und der letzten Sendung eines im Stapel zu unterscheidenden Stapelabschnittes durch einen im Stapelgut sichtbaren, leicht ablösbaren Auf kleber, der mittels eines automatischen Aufkleberspenders aufgebracht wird, erreicht. Die Aufkleber können aufgebracht werden, sobald die Empfängeradressen gelesen werden und die Zuordnung der Sendungen zu den Haltepunkten der Verteilreihenfolge gemäß entsprechenden Sortierplanes erfolgt ist. Der Aufkleberspender befindet sich in der Sortiermaschine zwischen der Leseeinheit und der Verteileinrichtung und drückt den Aufkleber auf eine vereinbarte Stelle der gelesenen und entsprechend dem Sortierplan ausgewählten Sendung. Bei diesem Vorgang wird die Sendung am Aufkleberspender vorbeitransportiert und bei Erreichen des vorgesehenen Aufbringeortes auf die jeweilige Sendung erfolgt das Aufdrücken des Aufklebers während des Vorbeitransportes am Aufkleberspender.

Vorteilhafte Ausgestaltung der Erfindung sind in den Unteransprüchen dargestellt.

Um die Aufkleber und die Sendungen möglichst gering zu beanspruchen, ist es vorteilhaft, die Aufkleber erst beim letzten Sortierlauf aufzubringen. Die zu kennzeichnenden Stapelabschnitte können vorteilhaft aus den von den einzelnen Zustellern auszuteilenden Sendungen und/oder aus den auf die einzelnen Haltepunkte entfallenden Sendungen bestehen.

Sind in einem Sendungsstapel mehrere Abschnitte zu unterscheiden, so ist es vorteilhaft, diese durch farblich unterschiedliche Aufkleber oder durch Aufkleber mit aufgedruckten unterschiedlichen Kennungen zu kennzeichnen. Eine weitere vorteilhafte Möglichkeit zur Unterscheidung besteht darin, die Aufkleber an verschiedenen Stellen der Sendungen aufzubringen.

Damit die Sendungen bei zu bedruckenden Aufklebern nicht angehalten werden müssen, erfolgt das Drucken der Zeichen vorteilhaft zeitlich nacheinander in Transportrichtung.

Anschließend wird die Erfindung in einem Ausführungsbeispiel anhand der Zeichnung näher erläutert.
Dabei zeigen
- FIG 1: eine schematische Draufsicht auf eine Sortiermaschine mit Aufkleberspender,
- FIG 2: eine Seitenansicht eines Briefstapels bei dem der vorderste Brief mit einem Auf kleber versehen ist.

Wie aus der FIG 1 zu entnehmen, werden die zu sortierenden Sendungen hochkant auf eine Stoffeingabe 2 gestellt, von wo sie mittels einer nicht dargestellten Haltevorrichtung zu einer Vereinzelungsvorrichtung geschoben werden. Die jeweils vorderste Sendung wird dort vom Stapel abgezogen und einzeln in Pfeilrichtung abtransportiert, z.B. mittels eines bekannten Deckbanksystems. Als erstes gelangt die jeweilige Sendung an eine Leseeinheit 4, wo die Empfängeradresse gelesen wird. Weiter durchläuft die Sendung eine mehr oder weniger lange Brieflaufstrecke, um der Leseeinheit 4 Zeit für den Leseprozess zu geben. Dann wird die Sendung an einem automatischen Aufkleberspender 3 vorbei transportiert und nach den Einerstellen der Haltepunktnummern in 10 Fächer einer Sortierfachstrecke 1 sortiert. Die Zuordnung der Empfängeradressen zu den Haltestellen erfolgt gemäß des geladenen Sortierplanes. Da bei Beginn dieses ersten Laufes die Zusammensetzung des zu sortierenden Stapels noch nicht bekannt ist, kann es vorkommen, dass einige der Sortierfächer überlaufen. Die überlaufenden Sendungen werden dann in ein entsprechend gekennzeichnetes Überlauffach sortiert. Nach diesem ersten Sortierlauf werden die Sendungen den Sortierfächern der Sortierfachstrecke 1 entnommen und auf die Stoffeingabe 2 gestellt. Dabei muss darauf geachtet werden, dass die Reihenfolge der in die Fächer sortierten Sendungen unbedingt eingehalten wird, wobei die Sendungen aus den Überlauffächern entsprechend ihrer Zuordnung in den Stapel zu den anderen Sendungen des übergelaufenen Faches eingeordnet werden. Im zweiten Sortierlauf nach der Zehnerstelle sind alle Sendungen und ihre Zuordnung zu den Haltepunkten bekannt, so dass die Sendungen in diesem Lauf so auf die Fächer aufgeteilt werden können, dass keine nachträglichen Einordnungen von übergelaufenen Sendungen mehr notwendig sind. Nach diesem zweiten Sortierlauf erfolgt nocheinmal ein sequenzgerechtes Umladen auf die Stoffeingabe 2 und der dritte Sortierlauf auf die Hunderterstelle wird durchgeführt.

Nachdem die Adressen im ersten Sortierlauf gelesen wurden und die Reihenfolge der Sendungen beim Verteilprozess auf der Basis des Sortierplanes feststeht, kann ab dem nächsten Sortierlauf das Aufbringen von Aufklebern 5 mittels automatischer Aufkleberspender 3 erfolgen. Die Aufkleber 5 werden auf die letzte Sendung 7 des zu kennzeichnenden Stapels oder wenn notwendig, zusätzlich auf die erste Sendung des Stapels appliziert, z.B. wenn nur ein bestimmter Abschnitt innerhalb des Stapels gekennzeichnet werden soll. Um die Aufkleber 5 und Sendungen zu schonen, erfolgt das Aufbringen der Aufkleber 5 auf die Sendungen erst im letzten Sortierlauf. Die Aufkleber 5 werden durch den Aufkleberspender 3 in Transportrichtung während des Transportes der Sendungen 6,7 mittels einer Andruckrolle so aufgebracht, dass die Aufkleber 5 nach oben aus dem Sendungsstapel herausragen. Da die Sendungen unterschiedlich groß sind, wie in der FIG 2 zu erkennen, müssen die Aufkleber stets die gleiche Lage in vertikaler Richtung und die gleiche Länge aufweisen. Dabei haben sie solche Lage und Länge, dass der mit Leim versehene Teil nur auf die Bereiche, die durch die kleinsten Sendungen bedeckt sind, gelangt und die Auf kleber 5 über die größten Sendungen 6 hinausragen. Für den Appliziervorgang wird die Andruckrolle auf eine Umfangsgeschwindigkeit beschleunigt, die der Sendungstransportgeschwindigkeit entspricht. Zum Unterscheiden der gekennzeichneten Stapelabschnitte können die Aufkleber mit einem zusätzlichen Drucker bedruckt werden oder die Aufkleber sind mehrfarbig, d.h. es sind in der Sortiermaschine mehrere Aufkleberspender 3 angeordnet oder die Aufkleber 5 werden an unterschiedlichen Orten in Transportrichtung auf die Sendungen aufgebracht. Dies wird durch Veränderung der Applizierungszeitpunkte ausgehend von der Vorderkante der Sendungen erreicht.

## Patentansprüche

1. Verfahren zum Kennzeichnen von Stapelabschnitten von in Sortiermaschinen nach der Verteilreihenfolge sortierten Sendungen, **dadurch gekennzeichnet, dass** nach dem Lesen und Zuordnen der Empfängeradressen zu den Haltepunkten der Verteilreihenfolge die letzte oder die erste und die letzte Sendung eines im Stapel zu unterscheidenden Stapelabschnittes automatisch mit einem leicht ablösbaren, im Stapel gut sichtbaren Aufkleber (5) mittels eines automatischen Aufkleberspender (3), der in der Sortiermaschine nach der Leseeinheit (4) für Verteilinformationen und vor der Verteileinrichtung (1) angeordnet ist, versehen wird und dass die Aufkleber (5) im Verlaufe des Austeilens der Sendungen an die Empfänger von den Sendungen wieder entfernt werden.

2. Verfahren nach Anspruch 1, **dadurch gekennzeichnet, dass** die Aufkleber (5) während des letzten Sortierlaufes aufgebracht werden.

3. Verfahren nach Anspruch 1, **dadurch gekennzeichnet, dass** die zu kennzeichnenden Stapelabschnitte die laut Sortierplan von den jeweiligen Zustellern auszuteilenden Sendungen sind.

4. Verfahren nach Anspruch 1, **dadurch gekennzeichnet, dass** die zu kennzeichnenden Stapelabschnitte die Sendungen für einzelne Haltepunkte in der Verteilreihenfolge sind.

5. Verfahren nach Anspruch 1, **dadurch gekennzeichnet, dass** mehrere in einem Sendungsstapel zu unterscheidende Abschnitte durch Aufkleber (5) unterschiedlicher Form oder Farbe gekennzeichnet werden.

6. Verfahren nach Anspruch 1, **dadurch gekennzeichnet, dass** zur Unterscheidung mehrerer verschiedener Abschnitte in einem Sendungsstapel die Aufkleber (5) mit Kennungen bedruckt werden.

7. Verfahren nach Anspruch 1, **dadurch gekennzeichnet, dass** zur Unterscheidung mehrerer verschiedener Abschnitte in einem Sendungsstapel die Aufkleber (5) an in Transportrichtung unterschiedlichen Stellen der Sendungen aufgebracht werden.

8. Vorrichtung zum Kennzeichnen von Stapelabschnitten von in Sortiermaschinen nach der Verteilreihenfolge sortierten Sendungen, **dadurch gekennzeichnet, dass** in der Sortiermaschine nach der Leseeinheit für Verteilinformationen und vor der Verteileinrichtung ein automatischer Aufkleberspender angeordnet ist, der von der Steuerung der Sortiermaschine dann aktiviert wird, wenn eine gemäß des aktuellen Sortierplanes zu kennzeichnende Sendung die zum Aufbringen des Aufklebers in Transportrichtung vorgesehenen Stellung erreicht hat, wobei die Aufbringgeschwindigkeit und die Transportgeschwindigkeit der Sendungen am Aufkleberspender in Übereinstimmung gebracht wird.

9. Vorrichtung nach Anspruch 8, **dadurch gekennzeichnet, dass** nach dem Aufkleberspender (3) ein Drucker zum Bedrucken der Aufkleber (5) angeordnet ist.

10. Vorrichtung nach Anspruch 9, **dadurch gekennzeichnet, dass** der Drucker so angeordnet und ausgebildet ist, dass das Drucken der Zeichen auf die bewegten Sendungen zeitlich nacheinander in Transportrichtung erfolgt.

11. Vorrichtung nach Anspruch 8, **dadurch gekennzeichnet, dass** mehrere Aufkleberspender (3) für farblich unterschiedliche oder unterschiedlich geformte Aufkleber (5) vorgesehen sind.

12. Vorrichtung nach Anspruch 8, **dadurch gekennzeichnet, dass** der Aufkleberspender (3) so ansteuerbar ist, dass die Aufkleber (5) zur Unterscheidung verschiedener Abschnitte an in Transportrichtung verschiedenen Stellen der Sendungen aufgebracht werden.

## Claims

1. Method for marking sections of stacks of postal items sorted according to distribution order in sorting machines, **characterised in that** after reading and allocating recipient addresses to the stopping points in the distribution order, the last or the first and the last postal items of a section of a stack to be differentiated in the stack are automatically provided with an easily removable sticker (5), which is clearly visible in the stack, by means of an automatic sticker dispenser (3), which is disposed in the sorting machine after the read unit (4) for distribution information and before the distribution device (1), and that the stickers (5) are removed again during the course of distribution of the postal items to the recipients of the postal items.

2. Method according to claim 1, **characterised in that** the stickers (5) are applied during the last sorting run.

3. Method according to claim 1, **characterised in that** the sections of the stacks to be marked are the postal items to be distributed by the respective delivery operators according to the sorting plan.

4. Method according to claim 1, **characterised in that** the sections of the stacks to be marked are the postal items for individual stopping points in the distribution order.

5. Method according to claim 1, **characterised in that** a number of sections to be differentiated in a stack of postal items are marked by stickers (5) of different form or colour.

6. Method according to claim 1, **characterised in that** the stickers (5) are printed with markings to differentiate a number of different sections in a stack of postal items.

7. Method according to claim 1, **characterised in that** the stickers (5) are applied to different places on the postal items in the transport direction to differentiate a number of different sections in a stack of postal items.

8. Device for marking sections of stacks of postal items sorted according to distribution order in sorting machines, **characterised in that** an automatic sticker dispenser is disposed in the sorting machine after the read unit for distribution information and before the distribution device, said automatic sticker dispenser being activated by the sorting machine controller, when a postal item to be marked according to the current sorting plan has reached the position specified for application of the sticker in the transport direction, the application speed and transport speed of the postal items being coordinated at the sticker dispenser.

9. Device according to claim 8, **characterised in that** a printer for printing the stickers (5) is disposed after the sticker dispenser (3).

10. Device according to claim 9, **characterised in that** the printer is disposed and configured in such a way that the characters are printed one after the other in time in the transport direction onto the moving postal items.

11. Device according to claim 8, **characterised in that** a number of sticker dispensers (3) are provided for stickers (5) of different colours or forms.

12. Device according to claim 8, **characterised in that** the sticker dispenser (3) can be activated in such a way that the stickers (5) are applied to different places on the postal items in the transport direction to differentiate different sections.

## Revendications

1. Procédé pour identifier des segments de pile d'envois triés d'après l'ordre de distribution dans des machines à trier,
**caractérisé en ce que**, après que les adresses des destinataires ont été lues et associées aux points d'arrêt de l'ordre de distribution, le dernier ou le premier et le dernier envoi d'un segment de pile à différencier dans la pile sont automatiquement pourvus d'un autocollant (5) bien visible dans la pile et facile à détacher à l'aide d'un distributeur d'autocollants (3) automatique qui se trouve dans la machine à trier en aval de l'unité de lecture (4) pour des informations de distribution et en amont du dispositif de distribution (1) et que les autocollants (5) sont de nouveau retirés des envois pendant que les envois sont remis aux destinataires.

2. Procédé selon la revendication 1, **caractérisé en ce que** les autocollants (5) sont appliqués pendant le dernier passage de tri.

3. Procédé selon la revendication 1, **caractérisé en ce que** les segments de pile à identifier sont les envois à remettre par chacun des agents d'après le plan de tri.

4. Procédé selon la revendication 1, **caractérisé en ce que** les segments de pile à identifier sont les envois pour des points d'arrêt particuliers dans l'ordre de distribution.

5. Procédé selon la revendication 1, **caractérisé en ce que** plusieurs segments à différencier dans une pile d'envois sont identifiés par des autocollants (5) dont la forme ou la couleur diffèrent.

6. Procédé selon la revendication 1, **caractérisé en ce que**, pour différencier plusieurs segments différents dans une pile d'envois, on imprime des marques sur les autocollants (5).

7. Procédé selon la revendication 1, **caractérisé en ce que**, pour différencier plusieurs segments différents dans une pile d'envois, on applique des autocollants (5) à différents endroits des envois en direction de transport.

8. Dispositif pour identifier des segments de pile d'envois triés d'après l'ordre de distribution dans des machines à trier, **caractérisé en ce que**, dans la machine à trier en aval de l'unité de lecture pour les informations de distribution et en amont du dispositif de distribution, il y a un distributeur d'autocollants automatique qui est activé par la commande de la machine à trier quand un envoi à identifier d'après le plan actuel de tri a atteint l'endroit prévu pour appliquer l'autocollant en direction de transport, on fait alors se correspondre la vitesse d'application et la vitesse à laquelle les envois sont transportés jusqu'au distributeur d'autocollants.

9. Dispositif selon la revendication 8, **caractérisé en ce qu'**une imprimante destinée à imprimer les autocollants (5) se trouve en aval du distributeur d'autocollants (3).

10. Dispositif selon la revendication 9, **caractérisé en ce que** l'imprimante est conçue et placée de telle manière que les signes sont imprimés les uns après les autres sur les envois en mouvement en direction de transport.

11. Dispositif selon la revendication 8, **caractérisé en ce que** plusieurs distributeurs d'autocollants (3) sont prévus pour des autocollants (5) dont la couleur est différente ou la forme est différente.

12. Dispositif selon la revendication 8, **caractérisé en ce que** le distributeur d'autocollants (3) peut être commandé de telle manière que les autocollants (5) destinés à différencier différents segments sont appliqués à différents endroits des envois en direction de transport.
